# EUROPÄISCHE PATENTSCHRIFT

(11) **EP 1 167 259 B1**
(45) Veröffentlichungstag und Bekanntmachung des Hinweises auf die Patenterteilung: **07.06.2006**
(21) Anmeldenummer: 01112072.2
(22) Anmeldetag: 28.05.2001
(51) Int. Cl.: B65H 29/40

(54) **Blattgutstapelvorrichtung und Verfahren zur Steuerung des Einlaufs von Blattgut in ein Staplerrad**
Sheet stacking device and method for controlling the introduction of sheets in a paddle wheel
Dispositif d'empilage de feuilles et méthode pour contrôler l'introduction de feuilles dans une roue à aubes

(30) Priorität: 20.06.2000 DE 10030226
(43) Veröffentlichungstag der Anmeldung: 02.01.2002
(73) Patentinhaber: Giesecke & Devrient GmbH, 81677 München (DE)
(72) Erfinder: Steinkogler, Alexander, Dr., 81249 München (DE); Hildebrandt, Thomas, 85551 Kirchheim (DE); Stapfer, Michael, 85579 München (DE)
(74) Vertreter: Klunker . Schmitt-Nilson . Hirsch

(56) Entgegenhaltungen:
- DE-A- 2 756 223
- DE-A- 3 026 163
- GB-A- 2 168 687
- US-A- 4 088 314
- US-A- 5 641 156
- PATENT ABSTRACTS OF JAPAN vol. 010, no. 323 (M-531), 5. November 1986 (1986-11-05) -& JP 61 130160 A (HITACHI LTD), 18. Juni 1986 (1986-06-18)

## Beschreibung

Die Erfindung betrifft eine Blattgutstapelvorrichtung, insbesondere Spiralfachstapler, sowie ein Verfahren zur Steuerung des Einlaufs von Blattgut in Ablagefächer eines kontinuierlich oder intermittierend rotierenden Staplerrades.

Spiralfachstapler werden beispielsweise in Blattgutprüf- und -sortiervorrichtungen eingesetzt in welchen Blattgutstapel, beispielsweise Banknotenbündel, zunächst vereinzelt werden, anschließend zu Prüfzwekken durch eine Sensorik hindurchgeführt werden und schließlich mittels Spiralfachstaplern in verschiedenen Stapeln abgestapelt werden. Die Funktion der Spiralfachstapler besteht dabei darin, die antransportierten Einzelblätter durch das Umlenken in eine spiralförmige Bahn vor ihrer endgültigen Ablage abzubremsen. Es ist dabei in den meisten Anwendungsfällen unkritisch, wenn beim Abstapeln nicht jedes Ablagefach des Stapelrades mit einem Blatt belegt wird oder wenn ein Ablagefach ausnahmsweise mit mehr als einem Blatt belegt wird.

Es ist jedoch darauf zu achten, daß die Blätter im Moment ihrer Übergabe ans Staplerrad nicht mit einer die Ablagefächer trennenden Trennwand kollidieren. Die Vorderkante eines Blattes sollte daher dem Staplerrad in einem idealen Eingabepunkt zwischen zwei Trennwänden zugeführt werden, um ein kollisionsfreies und vollständiges Einlaufen des Blattes in ein Ablagefach sicherzustellen. Da die Blätter aufgrund von Schlupf im Transportsystem oder aufgrund unterschiedlicher Blattformate nicht immer in synchronem zeitlichen Abstand in das Staplerrad einlaufen, stellt sich das Problem der exakten Einlaufsteuerung unabhängig davon, ob das Staplerrad intermittierend oder kontinuierlich rotiert. In beiden Fällen ist es notwendig, eine asynchrone Blattzuführung und das rotierende Staplerrad so zu synchronisieren, daß jedes Blatt vollständig und kollisionsfrei in ein Ablagefach des Staplerrades übergeben wird.

In der DE 27 56 223 C2 wird vorgeschlagen, bei vorgegebener, konstanter Rotationsgeschwindigkeit des Staplerrades die Abweichung des einzelnen Blattes von seiner idealen Lage mittels einem Sensor quantitativ zu bestimmen und die Blattvorderkante mittels eines Fingers im Moment der Blattübergabe um einen zur ermittelten Abweichung proportionalen Betrag soweit herunter zu drücken, daß die Blattvorderkante im idealen Blatteingabepunkt in das Ablagefach einläuft. Die quantitative Messung der Lageabweichung erfolgt in einem Abstand vor der Übergabestelle, damit ausreichend Zeit zur Einflußnahme auf die Blattvorderkante durch individuelles Auslenken des Fingers zur Verfügung steht.

In den GB 2 168 687 A und EP 0 082 195 B1 wird anstelle des Einflußnehmens auf die Blattvorderkante vorgeschlagen, die Positionierung des Staplerrades zu beeinflussen, indem zunächst die Blattvorderkante eines herannahenden Blattes in einer bestimmten Entfernung vor der Übergabestelle detektiert wird und daraufhin die Schrittgeschwindigkeit des Staplerrads abhängig von der Transportgeschwindigkeit des Blatts kurzfristig so beeinflußt wird, daß die Blattvorderkante im idealen Eingabepunkt in ein Ablagefach des Staplerrads einläuft.

Nachteilig an dem letztgenannten Lösungsvorschlag ist, daß bei dicht aufeinanderfolgenden Blättern sehr hohe Beschleunigungen des Staplerrads notwendig sind, um das nächste Ablagefach rechtzeitig in die ideale Einlaufposition zu bringen. Ein weiterer Nachteil ergibt sich im Zusammenhang mit sich überlappenden Blättern, was insbesondere bei der Verarbeitung von gebrauchten Banknoten aufgrund deren schlechten Zustands auftreten kann.

In solchen Fällen ist die Wahrscheinlichkeit hoch, daß das hintere Blatt nicht vollständig erfaßt und aus dem Staplerrad herausgeschleudert wird.

Aus der US 5,641,156 ist es bekannt, eine Vielzahl von Sensoren im Transportpfad des Blattguts vorzusehen, um Informationen über die Abstände zwischen verschiedenen Stücken Blattgut zu erhalten. Mittels dieser Informationen wird das Abstapeln des Blattguts gesteuert.

Aus der JP 61-130160 A ist es zudem bekannt, Anomalien abzustapelnder Blätter, z. B. das Vorliegen eines doppelten Blatts, zu ermitteln und beim Abstapeln zu berücksichtigen.

Aufgabe der vorliegenden Erfindung ist es daher, eine Blattgutstapelvorrichtung sowie ein Verfahren zur Steuerung des Einlaufs von Blattgut in Ablagefächer eines Staplerrades zur Verfügung zu stellen, wobei das Staplerrad so beeinflußt wird, daß auch bei sehr kurzen Blattabständen oder sich überlappenden Blättern ein definiertes Abstapeln bei geringem Aufwand ermöglicht wird.

Diese Aufgabe wird erfindungsgemäß durch ein Verfahren und eine Blattgutstapelvorrichtung mit den Merkmalen der unabhängigen Patentansprüche gelöst. Vorteilhafte Ausführungsformen der Erfindung sind in davon abhängigen Ansprüchen angegeben.

Die Erfindung sieht vor, eine Gruppe oder Gruppen von mindestens zwei Blättern sensorisch mittels eines Blattgutsensors zu erfassen und auszuwerten, und daß anhand des Auswerteergebnisses für diese Gruppe oder Gruppen von Blättern Maßnahmen getroffen werden, die dazu geeignet sind, eine zuverlässige Übergabe aller Blätter dieser Gruppe in die Ablagefächer des Staplerrades zu gewährleisten. Indem die Auswertung nicht nur das nächste herannahende Blatt sondern zumindest die beiden nächsten herannahenden Blätter berücksichtigt, wird es möglich, den Einlauf der Blätter ins Staplerrad vorausschauend für die gesamte Gruppe von Blättern zu steuern. Insbesondere kann die Kinematik des Staplerrades vorausschauend beeinflußt werden, wobei sich die Beeinflussung auf die Lage und/oder Geschwindigkeit und/oder Beschleunigung des Staplerrades beziehen kann. Zu diesem Zweck ermittelt der Blattgutsensor eine oder mehrere Informationen über das herannahende Blattgut, den Abstand zwischen zwei Blättern und/oder die Länge eines Blattes bzw. die Gesamtlänge mehrerer sich überlappender Blätter. Der Blattgutsensor wird in einem ausreichenden Abstand vor dem Staplerrad angeordnet, damit die Information über das nachfolgende Blatt relativ zum vorangehenden Blatt ausgewertet und eine entsprechende Einflußnahme auf das Staplerrad vorgenommen werden kann, bevor das vorauseilende Blatt in ein Ablagefach des Staplerrads einzulaufen beginnt. Der Abstand zwischen dem Staplerrad und dem Blattgutsensor sollte daher einer Länge entsprechen, die sich aus der maximalen Länge der zu bearbeitenden Blätter, dem normalen Abstand zwischen den Blättern und einer zusätzlichen Strecke zusammensetzt, wobei die zusätzliche Strecke abhängig von der Transportgeschwindigkeit so zu bemessen ist, daß ausreichend Zeit zur Auswertung der Blattgutsensorinformationen und geeigneten Einflußnahme auf den individuellen Blattfluß zur Verfügung steht.

Eine bevorzugte Ausführungsform der Erfindung sieht vor, die Abstandsmessung zwischen zwei Blättern und die Gesamtlängenmessung der Blätter bzw. einander überlappender Blätter miteinander zu kombinieren. Dies ist in einfacher Weise mit einem einzigen Blattgutsensor möglich, der beispielsweise als Lichtschranke ausgebildet sein kann und sich vorzugsweise in dem zuvor beschriebenen Abstand zum Staplerrad befindet. Mittels der Lichtschranke läßt sich das Vorhandensein von Blattgut im Transportweg problemlos feststellen. Dabei dient die Zeitspanne, die zwischen zwei aufeinanderfolgenden Blättern vergeht, als Maß für den Abstand zwischen den Blättern und die Zeitspanne, die zwischen der Abstandsmessung vergeht, als Maß für die Länge eines Blattes oder einer Gruppe von Blättern. Wenn das ermittelte Abstands- und/ oder Längenmaß in unzulässiger Weise von einem vorgegebenem Schwellenwert abweicht, wird von einem vorgegebenen, mit der Blattgutvereinzelungsrate synchronisierten Bewegungsablauf des Staplerrads gezielt abgewichen und auf das Staplerrad entsprechend dem individuell ermittelten Blattfluß Einfluß genommen, indem das Staplerrad entweder beschleunigt, abgebremst oder angehalten wird oder nur mit sehr geringer Geschwindigkeit rotiert.

Je nach Art der festgestellten Unregelmäßigkeit sind beispielsweise folgende Maßnahmen denkbar: Wird ein Abstand zwischen zwei Blättern festgestellt, der unter einem Mindestabstand liegt, so kann das Staplerrad kurzzeitig angehalten werden oder mit sehr geringer Rotationsgeschwindigkeit drehen, damit beide Blätter in ein gemeinsames Ablagefach einlaufen können. Alternativ kann die Rotationsgeschwindigkeit des Staplerrads kurzfristig erhöht werden, um den verkürzten Abstand auszugleichen, so daß die beiden Blätter in getrennte Ablagefächer einlaufen.

Überschreitet der ermittelte Abstand einen vorgegebenen Maximalabstand, so bietet es sich an, das Staplerrad kurzzeitig abzubremsen, um dem vergrößerten Abstand Rechnung zu tragen, so daß beide Blätter zuverlässig in voneinander getrennte Ablagefächer einlaufen.

Überschreitet die ermittelte Länge eines Blattes bzw. einer Gruppe von sich überlappenden Blättern eine vorgegebene Maximallänge, so kann das Staplerrad angehalten werden oder mit geringfügiger Geschwindigkeit rotieren oder zumindest soweit abgebremst werden, daß alle Blätter dieser Gruppe von Blättern in einem gemeinsamen Ablagefach vollständig aufgenommen werden. Sofern nicht noch vor dem Einlaufen dieser Blattgruppe in das Ablagefach festgestellt wird, daß das nächste Blatt oder die nächste Blattgruppe mit einem ausreichenden Abstand folgt, wird das Staplerrad sinnvollerweise angehalten, damit auch das nächstfolgende Blatt bzw. die nächstfolgende Blattgruppe in das selbe Staplerfach einlaufen kann. Erst wenn wieder ein ausreichend großer Abstand ermittelt wird, wird das Staplerrad auf das nächste Ablagefach positioniert und gegebenenfalls wieder von der individuellen Blattflußsteuerung auf die synchronisierte Steuerung (Synchronisation der Staplerradrotationsgeschwindigkeit mit der Blattgutvereinzelungsrate) umgestellt.

Für den Fall, daß eine Gruppe von einander überlappenden Blättern mit einem Dickensensor ermittelt wird, bietet es sich an, das Staplerrad anzuhalten, da eine Aussage über die Gesamtlänge der einander überlappenden Blätter und somit eine Aussage über die Zeitdauer, die die Blätter zum Einlaufen in das Ablagefach benötigen, nicht ohne weiteres möglich ist. Das Staplerrad wird erst dann auf das nächste Ablagefach positioniert, wenn wieder ein ausreichender Abstand zwischen zwei Blättern bzw. Blattgruppen festgestellt wird.

Wird hingegen zusätzlich zur Gesamtdicke auch die Gesamtlänge der sich überlappenden Blätter ermittelt und ausgewertet, so läßt sich exakt feststellen, an welcher Stelle die Überlappung beginnt und endet. Unter diesen Voraussetzungen ist es möglich, durch zeitlich exakte kurzzeitige Beschleunigung des Staplerrads eine Trennung der sich überlappenden Blätter derart zu erreichen, daß die Blätter in voneinander getrennte Ablagefächer einlaufen. Es muß allerdings sichergestellt werden, daß keine allzu heftigen Beschleunigungen und Geschwindigkeiten des Staplerrades das Einlaufen der Blätter verhindern oder ein Herausschleudern verursachen.

Für die meisten der vorgenannten Ausführungsformen ist es sinnvoll, einen Geschwindigkeitssensor zum Ermitteln der Blattguttransportgeschwindigkeit vorzusehen, um die Ablagefächer des Staplerrades abhängig von der Zeitspanne, die zum Transport des Blattguts zum Staplerrad verbleibt, rechtzeitig positionieren zu können. Des weiteren kann die Transportgeschwindigkeit bei der Einflußnahme auf die Kinematik des Staplerrades derart berücksichtigt werden, daß das Einlaufen eines Blatts oder einer Gruppe von Blättern in ein Ablagefach gerade abgeschlossen ist, bevor das nächste Blatt oder die nächste Gruppe von Blättern in das nächstfolgende Ablagefach einläuft.

Vorteilhafterweise rotiert das Staplerrad mit einfacher oder mehrfacher Synchrongeschwindigkeit, wobei die Synchrongeschwindigkeit vs sich aus der Nennvereinzlerrate r_{N} (Blätter pro Minute) und der Anzahl n_{F} der Ablagefächer pro Umdrehung ergibt. Eine mehrfache Synchrongeschwindigkeit führt dazu, daß im Nennbetrieb der Maschine, d. h. bei synchronisierter Vereinzlerrate und Staplerradgeschwindigkeit, nicht jedes Fach des Staplerrades mit einem Blatt belegt wird. Dadurch verringert sich das Risiko, daß sich aufeinanderfolgende Blätter beim Abstapeln behindern, wenn sie mit Knicken oder Falten aufeinanderprallen. Beim Einlaufen einer Gruppe von Blättern mit kleinen Abständen kann dann gezielt jedes Ablagefach mit einem Blatt belegt werden, um die Dauer der Positionierung des Staplerrads auf das nächste gewünschte Ablagefach zu verringern.

Eine besondere Ausführungsform der Erfindung sieht vor, daß zusätzlich zur oder anstelle der Beeinflussung der Kinematik des Staplerrades die Blattgutgeschwindigkeit in mindestens einem Teilbereich der Blattguttransportstrecke beeinflußt wird, um unregelmäßig beabstandete Blätter oder sich überlappende Blätter auf einen normierten Abstand zu bringen, so daß das Einlaufen eines Blattes je Ablagefach häufiger möglich wird. Dazu ist ein Transportsystem vorgesehen, welches mindestens ein Transportstreckensegment besitzt, dessen Transportgeschwindigkeit abhängig von den Blattgutsensorinformationen beeinflußbar ist.

Gemäß einer weiteren besonderen Ausführungsform der Erfindung kann zusätzlich zur oder anstelle der Beeinflussung der Kinematik des Staplerrads eine Einflußnahme auf die Blätter mittels einem oder mehreren Regelfingern erfolgen, wie dies grundsätzlich in der einleitend erwähnten DE 27 56 223 C2 beschrieben wird, auf deren Offenbarungsgehalt hier insoweit explizit Bezug genommen wird.

Nachfolgend wird die Erfindung beispielhaft anhand der begleitenden Zeichnungen beschrieben.

Darin bedeuten:
- Fig. 1: zeigt einen Spiralfachstapler gemäß der vorliegenden Erfindung;
- Fig. 2: zeigt das Prinzip der Abstandsmessung;
- Fig. 3: zeigt das Prinzip der Gesamtlängenmessung; und
- Fig. 4: zeigt das Prinzip der Gesamtdickenmessung.

Die in Fig. 1 schematisch dargestellte Gesamtansicht eines Spiralfachstaplers zeigt ein Staplerrad 1 mit einer Anzahl spiralförmig über den Umfang verteilter Ablagefächer 2, die durch Trennwände 20 gebildet werden. Das Staplerrad 1 dreht in Pfeilrichtung 10 und nimmt Blätter 7A, 7B, die über ein in Pfeilrichtung 11 angetriebenes Transportsystem 5 zugeführt werden, in den Ablagefächern 2 auf und transportiert die Blätter in Umfangsrichtung des Staplerrades 1, bis sie schließlich durch einen Abstreifer 4 aus den Ablagefächern 2 gezogen werden und auf einen Stapel 3 fallen. Die spiralförmig gekrümmten Trennwände übernehmen dabei die Funktion, die antransportierten Blätter 7A, 7B kontinuierlich abzubremsen.

Im Falle eines kontinuierlich angetriebenen Staplerrads 1 ist es von Bedeutung, daß das Blatt 7A im optimalen Eingabepunkt 15 in das Ablagefach 2 einläuft, so daß das Blatt 7A vollständig in das Ablagefach 2 eingelaufen ist, bevor die untere Trennwand 20 des Ablagefachs 2 den Eingabepunkt 15 durchläuft.

Im Normalbetrieb ist die Rotation des Staplerrads 1, unabhängig davon ob das Staplerrad 1 intermittierend oder kontinuierlich rotiert, mit der Vereinzelungsrate synchronisiert und rotiert mit der Synchrongeschwindigkeit vs, die sich ergibt aus der Nennvereinzlerrate r_{N}, d. h. der Anzahl der pro Minute vereinzelten Blätter, und der Anzahl n_{F} der über den Umfang des Staplerrads 1 gleichmäßig verteilten Ablagefächer 2 als: ${v}_{S} = {r}_{N} / {n}_{F} .$

Vorzugsweise rotiert das Staplerrad mit einer dem Vielfachen der Synchrongeschwindigkeit entsprechenden Geschwindigkeit.

In größerer Entfernung zum Staplerrad 1 ist ein Blattgutsensor 16 angeordnet. Der Blattgutsensor 16 ist als Lichtschranke ausgeführt und detektiert das Vorhandensein bzw. Nichtvorhandensein von Blattgut im Transportsystem 5. Zwischen dem Blattgutsensor 16 und dem Staplerrad 1 ist in der Nähe des Staplerrads 1 ein Näherungssensor 6 angeordnet, der ebenfalls als Lichtschranke ausgebildet ist und dazu dient, die Vorderkante eines sich nähernden Blattes 7A zu detektieren. Auf diesen Näherungssensor 6 kann unter Umständen verzichtet werden, wie nachfolgend noch erläutert wird, insbesondere wenn ein Blattguttransportgeschwindigkeitssensor 17 vorgesehen ist.

Bei einer synchronisierten Vereinzelung von gleichartigen Blättern ohne auftretende Unregelmäßigkeiten (Abstandsvariationen oder Überlappung von Blättern) ergibt sich eine synchronisierte Taktlänge to aufeinanderfolgender Blätter 7A, 7B, die zur Vereinzelungsrate v_{N} umgekehrt proportional ist und sich zusammensetzt aus einer Zeitspanne t_{L} (Normlänge), das ist die Zeit, die ein Blatt benötigt, um über einen beliebigen Punkt des Transportsystems transportiert zu werden, und einer Zeitspanne tₐ (synchronisierter Abstand), die zwischen zwei aufeinanderfolgenden Blätter 7A, 7B vergeht.

Sowohl der synchronisierte Abstand tₐ als auch die Normlänge t_{L} werden mit dem Blattgutsensor 16 ermittelt.

Der Abstand zwischen dem Näherungssensor 6 und dem Blattgutsensor 16 ist größer als die synchronisierte Taktlänge t₀ gewählt, so daß zu dem Zeitpunkt, wenn das vorauseilende Blatt 7A den Näherungssensor 6 erreicht, bereits eine Auswertung der vom Blattgutsensor 16 gelieferten Informationen durch eine Auswerteeinrichtung 18 erfolgt ist und feststeht, ob die synchronisierte Taktlänge t₀ zwischen den beiden aufeinanderfolgenden Blättern 7A, 7B innerhalb vorgegebener Toleranzgrenzen liegt oder ob eine unzulässige Unregelmäßigkeit beispielsweise im Abstand zwischen den beiden Blättern oder in der Gesamtlänge eines Blattes bzw. einer Gruppe von Blättern vorliegt. In dem Moment, in der der Näherungssensor 6 das Ankommen eines Blattes 7A feststellt, liegt somit bereits eine Information über die Lage des nächstfolgenden Blatts 7B vor, so daß eine Beeinflussung der Kinematik des Staplerrads 1 abgestimmt auf den individuellen, asynchronen Blattfluß erfolgen kann. Im einfachsten Fall wird das Staplerrad 1 angehalten, um ein Einlaufen von einander überlappenden Blättern oder mit engem Abstand aufeinanderfolgenden Blättern in ein gemeinsames Ablagefach 2 zu ermöglichen, und erst dann, wenn der Abstand zwischen zwei aufeinanderfolgenden Blättern 7A, 7B über einem Mindestabstand liegt, wird das nächste Ablagefach 2 des Staplerrads 1 in die Einlaufposition gebracht. Über die exakte Positionierung des Staplerrads informiert ein Positionssensor 14, der die Staplerradposition anhand einer Kontaktscheibe 13 feststellt und an die Auswerteeinheit 18 weiterleitet. Hat der Positionssensor 14 nur eine Auflösung, die der Anzahl der Ablagefächer 2 bzw. der Trennwände 20 entspricht, kann eine höhere Auflösung dadurch erreicht werden, daß zusätzlich zum Positionssensor 14 Informationen des Antriebs des Staplerrads 1 ausgewertet werden. Wird der Antrieb von einem Schrittmotor gebildet, können beispielsweise die vom Schrittmotor getätigten Schritte gezählt werden. Da bekannt ist, wie viele Schritte zwischen jeweils zwei Trennwänden 20 bzw. Ablagefächern 2 liegen, kann somit die exakte Position bestimmt werden.

Anhand der Figuren 2 bis 4 wird nun das Erfassen verschiedener Unregelmäßigkeiten und die darauf zu treffenden Maßnahmen näher beschrieben. Gezeigt ist jeweils schematisch ein Ausschnitt aus dem Transportweg des Blattguts 7 in Richtung des Pfeils, wobei die Blätter 7A, 7B bzw. 7A, 7B, 7C jeweils eine Gruppe von Blättern definieren, deren relative Lage zueinander mittels dem Blattgutsensor 16 ermittelt und ausgewertet wird, um anhand des Auswerteergebnisses eine geeignete Beeinflussung der Kinematik, d. h. der Lage, der Geschwindigkeit oder der Beschleunigung, des Staplerrads 1 vorzunehmen. Dabei bezeichnet t₀ die synchronisierte Taktlänge, d. h. den Abstand zwischen zwei aufeinanderfolgenden Blättern im synchronisierten Betrieb ohne auftretende Unregelmäßigkeiten, die sich zusammensetzt aus dem synchronisierten Abstand tₐ und der Länge t_{L} des zu verarbeitenden Blattguts, wie zuvor erläutert wurde.

Fig. 2 zeigt den Fall einer Unregelmäßigkeit des Abstands zwischen den Blättern 7A, 7B. Der tatsächliche Abstand t'ₐ zwischen den Blättern 7A, 7B dieser Gruppe von Blättern ist kleiner als der synchronisierte Abstand tₐ. Wenn keine Maßnahmen getroffen werden, kann dies zur Folge haben, daß das nacheilende Blatt 7B mit seiner vorderen Blattkante noch in das Ablagefach 2 einläuft, in welchem bereits das vorauseinlende Blatt 7A aufgenommen wurde, so daß das nacheilende Blatt 7B mit der Trennwand 20 kollidiert. Indem der Näherungssensor 6 das Ankommen des vorauseilenden Blatts 7A zu einem Zeitpunkt ermittelt, an dem die Unregelmäßigkeit des Blattabstands bereits erkannt und ausgewertet ist, kann eine geeignete Maßnahme getroffen werden, um diese Kollision zu verhindern.

Beispielsweise kann das Vereinzlerrad 1 angehalten werden, damit alle ankommenden Blätter 7A, 7B, ... in einem gemeinsamen Ablagefach 2 aufgenommen werden können, bis der Blattgutsensor 16 einen ausreichend großen Abstand t'ₐ ≥ tₐ zu einem nachfolgenden Blatt 7C oder einer nachfolgenden Gruppe von Blättern meldet, der ein Weitertakten des Stapelrads zuläßt. Andererseits, wenn durch den Geschwindigkeitssensor 17 Informationen über die Blattguttransportgeschwindigkeit vorliegen und bei der Beeinflussung der Kinematik des Staplerrads 1 berücksichtigt werden, ist es auch möglich, die Rotationsgeschwindigkeit des Staplerrads 1 gezielt so zu beeinflussen, daß das nacheilende Blatt 7B in das nächste gewünschte Ablagefach 2 einläuft. Dazu muß das Staplerrad 1 lediglich um einen entsprechenden Betrag kurzzeitig beschleunigt oder vorpositioniert werden. Umgekehrt, wenn der Abstand t'ₐ zwischen den Blättern 7A und 7B der Gruppe von Blättern 7A, 7B größer als der synchronisierte Abstand tₐ ist, muß das Staplerrad 1 lediglich um einen entsprechenden Betrag abgebremst werden, um ein kollisionsfreies Einlaufen des nacheilenden Blattes 7B in das nächste gewünschte Ablagefach zu erreichen.

Anstatt das Staplerrad 1 vollständig anzuhalten, kann dieses auch langsam weiterbewegt werden, so daß sich das Staplerrad 1 während der Dauer des Einlaufens der Blätter 7A, 7B nur jeweils um einen Bruchteil des Ablagefaches 2 weiterbewegt.

In Fig. 3 ist der Fall dargestellt, daß der Blattgutsensor 16 eine Gesamtlänge t_{L} des Blatts bzw. der Gruppe von Blättern 7A, 7B, 7C ermittelt, die über der Normlänge t_{L} liegt. Zum Zeitpunkt, wenn die Annäherung des vorauseilenden Blattes 7A durch den Näherungssensor 6 gemeldet wird, steht somit bereits fest, daß eine Maßnahme ergriffen werden muß, die ein Einlaufen einer Gruppe von sich überlappenden Blättern 7A, 7B, ... getroffen werden muß.

Diese Maßnahme kann wiederum darin bestehen, das Staplerrad 1 anzuhalten oder mit geringer Geschwindigkeit weiterzubewegen, bis alle Blätter dieser Gruppe von Blättern in demselben Ablagefach 2 aufgenommen sind, d. h. bis der Blattgutsensor 16 einen Abstand t'ₐ zwischen 2 aufeinanderfolgenden Blättern meldet, der größer oder gleich dem synchronisierten Abstand tₐ ist. Mit anderen Worten, wenn auf die Blätter 7A, 7B, 7C ein weiteres Blatt folgt, dessen Abstand t'ₐ vergleichsweise gering ist, werden Maßnahmen zur Beeinflussung des Staplerrads ergriffen, wie sie im Zusammenhang mit Fig. 2 beschrieben wurden.

Fig. 4 zeigt einen Fall, in welchem der Blattgutsensor 16 (zumindest auch) als Dickensensor ausgeführt ist. D. h., der Blattgutsensor 16 stellt aufgrund der tatsächlich ermittelten Dicke d' des Blattguts fest, ob eine unzulässige Abweichung zur vorgegebenen Blattgutdicke do vorliegt, und schließt im positiven Fall auf eine Gruppe von einander überlappenden Blättern 7A, 7B. Als Maßnahme hierauf kommen die selben Maßnahmen in Betracht, wie sie im Zusammenhang mit Fig. 3 erläutert wurden, wo ebenfalls einander überlappende Blätter (allerdings aufgrund der Ermittlung der Gesamtlänge t'_{L})ermittelt wurden.

Der als Dickensensor ausgebildete Blattgutsensor 16 kann ebenfalls als Lichtschranke ausgebildet sein, wobei jedoch die Intensität des durch das Blattgut hindurchscheinenden Lichts gemessen wird. Dadurch lassen sich mit einem einzigen Sensor sowohl die Vorderkante des vorauseilenden Blatts 7A (einfache Lichtschranke) als auch die Vorderkante des nachfolgenden Blatts 7B und die hintere Kante des vorauseilenden Blatts 7A (Intensitätsmessung) nach ihrer exakten Lage ermitteln. Dadurch wird es möglich, das Staplerrad 1 unter Berücksichtigung der Blattguttransportgeschwindigkeit derart zu beschleunigen, daß die Blätter 7A und 7B in separate Ablagefächer 2 einlaufen. D. h., auch bei dieser speziellen Ausführungsform ist die Information über die Blattguttransportgeschwindigkeit von Interesse, die beispielsweise mittels dem Geschwindigkeitssensor 17 ermittelt werden kann, indem die Rotationsgeschwindigkeit eines Transportlaufrads festgestellt wird.

Auf den Nährungssensor 6 kann auch verzichtet werden, da er lediglich die Information zur Verfügung stellt, daß sich Blattgut 7 dem Staplerrad 1 nähert, um noch rechtzeitig vor Einlaufen des Blattguts in ein Ablagefach 2 die notwendigen Maßnahmen zur Beeinflussung der Kinematik des Staplerrads 1 treffen zu können. Ist aber die Blattguttransportgeschwindigkeit, beispielsweise durch den Geschwindigkeitssensor 17, bekannt, so reicht der Blattgutsensor 16 zur Ermittlung des Zeitpunktes, an welchem das Blattgut auf das Staplerrad 1 treffen wird, aus. Denn dieser Zeitpunkt ergibt sich in einfacher Weise aus dem Quotienten des Blattgutsensorabstands zur ermittelten Transportgeschwindigkeit.

Die Berücksichtigung der Transportgeschwindigkeit bei der Bestimmung der Einflußmaßnahmen auf die Kinematik des Staplerrades kann vorteilhaft auch dazu genutzt werden, den Bewegungsablauf des Staplerrads an die bis zum Einlaufen des nächstfolgenden Blatts verfügbare Zeit so anzupassen, daß der Positioniervorgang des Staplerrads bis zum Ankommen des nächstfolgenden Blattes gerade abgeschlossen ist.

Der Spiralfachstapler gemäß Fig. 1 sieht als weitere zusätzliche oder separate Maßnahme vor, daß das Transportsystem 5 ein Transportstreckensegment 12A, 12B besitzt, dessen Transportgeschwindigkeit beeinflußbar ist. Je nachdem, welche Anordnung der Blätter 7A, 7B einer Gruppe von Blättern 7A, 7B von dem Blattgutsensor 16 ermittelt wird, wird die Geschwindigkeit des Transportstreckensegments 12A, 12B gesteuert. Lücken innerhalb von Gruppen von Blättern lassen sich auf den synchronisierten Abstand variieren und überlappende Blätter lassen sich auseinanderziehen. Dadurch wird ein Abstapeln von einem Blatt je Ablagefach häufiger möglich.

Als weitere zusätzliche oder separate Maßnahme ist in Fig. 1 ein Regelfinger 8 dargestellt, der in Richtung des Pfeils 9 senkrecht von oben auf das transportierte Blattgut einwirkt und mit dem es daher möglich ist, das Blattgut relativ zur Transportrichtung nach unten zu drücken, um beispielsweise im Fall rasch aufeinanderfolgender Blätter das nacheilende Blatt 7B zum nächsten gewünschten Ablagefach 2 abzulenken, auch wenn dieses Ablagefach zu diesem Zeitpunkt die eigentliche Einlaufposition noch nicht erreicht hat.

Mit Hilfe der beiden letztgenannten Maßnahmen, d. h. der individuellen Steuerung der Blattguttransportgeschwindigkeit in einem Transportstrekkensegment und/oder dem Ablenken des Blattguts an der Übergabestelle zum Staplerrad 1 mittels eines oder mehrerer Regelfinger 8, ist es auch möglich, den Blattguteinlauf in die Ablagefächer 2 des Staplerrades 1 zu steuern, ohne daß notwendigerweise die Kinematik des Staplerrades beeinflußt werden muß. In beiden Fällen ist es aber von Vorteil, die jeweilige Maßnahme aufgrund von Informationen zu treffen, die aus einer Gruppe von Blättern 7A, 7B, ... abgeleitet werden, damit eine vorausschauende Beeinflussung des Systems möglich ist.

Es ist offensichtlich, daß von der beschriebenen Steuerung des Einlaufs von Blattgut in eine Stapleinrichtung durch die Auswertung einer Gruppe von mindestens zwei Blättern immer dann abgewichen werden muß, wenn nicht mindestens zwei Blätter für die Auswertung vorliegen, wie dies beispielsweise für den Einlauf des ersten Blatts der Fall ist.

Die Erfindung ermöglicht es nicht nur, bei auftretenden Unregelmäßigkeiten von einem synchronisierten Betrieb auf eine individuelle Blattflußsteuerung umzustellen, sondern ist insbesondere auch dazu geeignet, ständig im Modus der individuellen Blattflußsteuerung zu arbeiten, wenn beispielsweise Blattgut unterschiedlichsten Formats abgestapelt werden muß.

Ebenso ist es möglich, das Blattgut im Transportsystem und/oder im Spiralfachstapler sowohl entlang seiner langen Seite als auch entlang seiner kurzen Seite zu tranportieren und/ oder abzulegen.

Weiterhin ist es möglich, daß der Stapler nach einem Konzept aufgebaut ist, welches vom beschriebenen Spiralfachstapler abweicht, bei denen das Blattgut aber dennoch zu definierten Zeitpunkten an den Stapler übergeben werden muß, um sicheres und gutes Ablegen im Stapler zu gewährleisten. Ein derartiger Stapler kann beispielsweise eine rotierende Trommel aufweisen, die an ihrer Oberfläche in gewissen Abständen Öffnungen aufweist, die mit einem Unterdruck beaufschlagt sind. Andere periodisch, kontinuierlich oder intermittierend betriebene Stapleinrichtungen, die beispielsweise als Patscher ausgebildet sein können, sind ebenso mölgich, wenn wie bei rotierenden Staplern Aussagen über die Zeitpunkte gemacht werden können, zu denen das Blattgut von den Stapleinrichtungen aufgenommen wird, um die beschriebene Steuerung zu ermöglichen.

## Patentansprüche

1. Verfahren zur Steuerung des Einlaufs von Blattgut (7), in einen Stapler (1, 2), insbesondere in Ablagefächer (2) eines kontinuierlich oder intermittierend rotierenden Staplerrades (1), bei dem das Vorhandensein von Blattgut in einem definierten Abstand vor dem Stapler (1, 2) sensorisch mittels eines Blattgutsensors erfaßt wird, wobei der Blattgutsensor den Abstand (ta') zwischen zwei aufeinanderfolgenden Blättern (7A, 7B) und/oder die Gesamtlänge (tL') von sich überlappenden Blättern (7A, 7B) erfaßt und auswertet und die Kinematik des Staplers (1, 2) abhängig vom Auswerteergebnis beeinflußt wird, wobei beim Auswerten eine Gruppe von mindestens zwei Blättern (7A, 7B, 7C) des Blattguts (7) berücksichtigt wird und die Kinematik des Staplers (1, 2) abhängig von dem Auswerteergebnis für diese Gruppe von Blättern (7A, 7B, 7C) beeinflußt wird, **dadurch gekennzeichnet, daß** das sensorische Erfassen des Blattguts (7) in einem Abstand vor dem Stapler (1, 2) erfolgt, der sich aus der Länge oder Breite des größten zu stapelnden Blatts, einem vorgegebenen Abstand (tₐ) zwischen zwei Blättern und einer zusätzlichen Strecke zusammensetzt, um in Abhängigkeit von einer Transportgeschwindigkeit das Auswerteergebnis zu erzeugen und die Kinematik des Staplers (1, 2) zu beeinflussen.

2. Verfahren nach Anspruch 1, **dadurch gekennzeichnet, daß** das Staplerrad (1) abgebremst oder angehalten wird oder mit sehr geringer Geschwindigkeit rotiert, wenn der Abstand (ta') kleiner ist als ein vorgegebener Abstand (ta), so daß beide Blätter (7A, 7B) in ein gemeinsames Ablagefach (2) einlaufen.

3. Verfahren nach Anspruch 1, **dadurch gekennzeichnet, daß** das Staplerrad (1) beschleunigt wird, wenn der Abstand (ta') kleiner ist als ein vorgegebener Abstand (ta), so daß beide Blätter (7A, 7B) in getrennte Ablagefächer (2) einlaufen.

4. Verfahren nach Anspruch 1, **dadurch gekennzeichnet, daß** das Staplerrad (1) abgebremst oder angehalten wird oder mit sehr geringer Geschwindigkeit rotiert, wenn die Gesamtlänge (tL') größer ist als eine vorgegebene Länge (tL), so daß alle Blätter (7A, 7B, 7C) der Gruppe von Blättern in ein gemeinsames Ablagefach (2) einlaufen.

5. Verfahren nach Anspruch 1, **dadurch gekennzeichnet, daß** das Staplerrad (1) beschleunigt wird, wenn die Gesamtlänge (tL') größer ist als eine vorgegebene Länge (tL), so daß alle oder einzelne Blätter (7A, 7B, 7C) der Gruppe von Blättern in getrennte Ablagefächer (2) einlaufen.

6. Verfahren nach einem der Ansprüche 1 bis 5, **dadurch gekennzeichnet, daß** das sensorische Erfassen des Blattguts (7) zur Ermittlung der Gesamtdicke (d') von sich überlappenden Blättern (7A, 7B) dient.

7. Verfahren nach Anspruch 6, **dadurch gekennzeichnet, daß** das Staplerrad (1) abgebremst oder angehalten wird oder mit sehr geringer Geschwindigkeit rotiert, wenn die Gesamtdicke (d') größer ist als eine vorgegebene Mindestdicke d, so daß beide Blätter (7A, 7B) in ein gemeinsames Ablagefach (2) einlaufen.

8. Verfahren nach einem der Ansprüche 1 bis 7, **dadurch gekennzeichnet, daß** die Blattgutgeschwindigkeit bei der Beeinflussung der Rotationsgeschwindigkeit des Staplerrads (1) derart berücksichtigt wird, daß das Einlaufen eines Blatts oder einer Gruppe von Blättern in ein Ablagefach (2) gerade abgeschlossen ist, bevor das nächste Blatt oder die nächste Gruppe von Blättern in das nächstfolgende Ablagefach (2) einlaufen.

9. Verfahren nach einem der Ansprüche 1 bis 8, **dadurch gekennzeichnet, daß** das Staplerrad (1) bei synchronisierter Einlaufsteuerung mit einer Synchrongeschwindigkeit v_{S} = r_{N} / n_{F} rotiert, wobei r_{N} die Nennvereinzlerrate in Blättern pro Minute und n_{F} die Anzahl der Ablagefächer pro Umdrehung des Staplerrads bezeichnen.

10. Verfahren nach einem der Ansprüche 1 bis 8, **dadurch gekennzeichnet, daß** das Staplerrad (1) bei synchronisierter Einlaufsteuerung mit einem ganzzahligen Vielfachen der Synchrongeschwindigkeit v_{S} = r_{N} / n_{F} rotiert, wobei r_{N} die Nennvereinzlerrate in Blättern pro Minute und n_{F} die Anzahl der Ablagefächer pro Umdrehung des Staplerrads bezeichnen.

11. Verfahren nach einem der Ansprüche 1 bis 10, **dadurch gekennzeichnet, daß** die Blattgutgeschwindigkeit in mindestens einem Teilbereich (12a) der Blattguttransportstrecke abhängig vom Auswerteergebnis beeinflußt wird.

12. Verfahren nach einem der Ansprüche 1 bis 11, **dadurch gekennzeichnet, daß** das Blattgut (7) unmittelbar vor dem Einlaufen in ein Ablagefach (5) des Staplerrads (1) mittels eines oder mehrerer Regelfinger (8) abhängig vom Auswerteergebnis senkrecht zur Blattguttransportrichtung abgelenkt wird, um den Eingabepunkt (15) zu beeinflussen, in welchem das Blattgut (7) in das Ablagefach (5) einläuft.

13. Blattgutstapelvorrichtung, insbesondere Spiralfachstapler, umfassend:
- ein Staplerrad (1) mit radialen Ablagefächern (2) zum Aufnehmen von Blattgut (7) in Form von einzelnen Blättern oder einer Gruppe von Blättern (7A, 7B, 7C) und mit einem kontinuierlichen oder intermittierenden Rotationsantrieb,
- ein Transportsystem (5) zum Zuführen von Blattgut (7) zum Staplerrad (1),
- einen Blattgutsensor (16) zum Erfassen des Vorhandenseins von Blattgut (7) im Transportsystem in einem definierten Abstand zum Staplerrad (1), der den Abstand (ta') zwischen zwei aufeinanderfolgenden Blättern (7A, 7B) und/oder die Gesamtlänge (tL') von sich überlappenden Blättern (7A, 7B) erfaßt,
- eine Auswerteeinrichtung (18) zum Auswerten der Blattgutsensordaten und
- eine Steuerungseinrichtung (18) zum Beeinflussen der Kinematik des Staplerradantriebs abhängig vom Auswerteergebnis, in jedem Auswerteergebnis Blattgutsensordaten einer Gruppe von mindestens zwei Blättern (7A, 7B, 7C) berücksichtigt sind, **dadurch gekennzeichnet, daß** sich der definierte Abstand des Blattgutsensors (16) zum Staplerrad (1) aus der Länge oder Breite des größten zu stapelnden Blatts, einem vorgegebenen Abstand (tₐ) zwischen zwei Blättern und einer zusätzlichen Strecke zusammensetzt, und die Auswerteeinrichtung (18) in Abhängigkeit von einer Transportgeschwindigkeit das Auswerteergebnis erzeugt und die Kinematik des Staplerrads (1) beeinflußt.

14. Blattgutstapelvorrichtung nach Anspruch 13, **dadurch gekennzeichnet, daß** der Blattgutsensor (16) als Lichtschranke ausgeführt ist.

15. Blattgutstapelvorrichtung nach einem der Ansprüche 13 oder 14, **dadurch gekennzeichnet, daß** ein Transportgeschwindigkeitssensor (17) vorgesehen ist.

16. Blattgutstapelvorrichtung nach einem der Ansprüche 13 bis 15, **dadurch gekennzeichnet, daß** der Blattgutsensor (16) ein Blattgutdickensensor ist.

17. Blattgutstapelvorrichtung nach einem der Ansprüche 13 bis 16, **dadurch gekennzeichnet, daß** zwischen dem Blattgutsensor (16) und dem Staplerrad (1) ein Näherungssensor (6) vorgesehen ist.

18. Blattgutstapelvorrichtung nach einem der Ansprüche 13 bis 17, **dadurch gekennzeichnet, daß** das Transportsystem (5) mindestens ein Transportstreckensegment (12a, 12b) besitzt, dessen Transportgeschwindigkeit abhängig vom Auswerteergebnis beeinflußbar ist.

19. Blattgutstapelvorrichtung nach einem der Ansprüche 13 bis 18, **dadurch gekennzeichnet, daß** ein oder mehrere Regelfinger (8) vorgesehen sind, die abhängig vom Auswerteergebnis das Blattgut (7) unmittelbar vor dem Einlaufen in ein Ablagefach (5) des Staplerrads (1) senkrecht zur Blattguttransportrichtung abgelenken.

## Claims

1. A method for controlling the feed of sheet material (7) into a stacker (1, 2), in particular into slots (2) of a continuously or intermittently rotating stacking wheel (1), the presence of sheet material at a defined distance before the stacker (1, 2) being detected by sensor technology using a sheet sensor, the sheet sensor detecting and evaluating the distance (*ta'*) between two consecutive sheets (7A, 7B) and/or the total length (*tL'*) of overlapping sheets (7A, 7B), and the kinematics of the stacker (1, 2) being influenced in dependence on the evaluation result, a group of at least two sheets (7A, 7B, 7C) of sheet material (7) being taken into account in evaluation and the kinematics of the stacker (1, 2) is influenced in dependence on the evaluation result for this group of sheets (7A, 7B, 7C), **characterized in that** detection of the sheet material (7) by sensor technology is effected at a distance before the stacking wheel (1, 2) which is composed of the length or width of the largest sheet to be stacked, a given distance (*t*_{*a*}) between two sheets (7A, 7B) and an additional path in order to produce the evaluation result and influence the kinematics of the stacker (1, 2) in dependence on a transport speed.

2. The method according to claim 1, **characterized in that** the stacking wheel (1) is slowed down or stopped or rotates at very low speed if the distance (*ta*') is smaller than a given distance (*ta*) so that the two sheets (7A, 7B) are fed into a common slot (2).

3. The method according to claim 1, **characterized in that** the stacking wheel (1) is accelerated if the distance (*ta*') is smaller than a given distance (*ta*) so that the two sheets (7A, 7B) are fed into separate slots (2).

4. The method according to claim 1, **characterized in that** the stacking wheel (1) is slowed down or stopped or rotates at very low speed if the total length (*tL*') is greater than a given length (*tL*) so that all sheets (7A, 7B, 7C) of the group of sheets are fed into a common slot (2).

5. The method according to claim 1, **characterized in that** the stacking wheel (1) is accelerated if the total length (*tL'*) is greater than a given length (*tL*) so that all or individual sheets (7A, 7B, 7C) of the group of sheets are fed into separate slots (2).

6. The method according to any of claims 1 to 5, **characterized in that** detection of the sheet material (7) by sensor technology serves to determine the total thickness (*d'*) of overlapping sheets (7A, 7B).

7. The method according to claim 6, **characterized in that** the stacking wheel (1) is slowed down or stopped or rotates at very low speed if the total thickness (*d*') is greater than a given minimum thickness (d) so that the two sheets (7A, 7B) are fed into a common slot (2).

8. The method according to any of claims 1 to 7, **characterized in that** the sheet speed is taken into account in influencing the rotating speed of the stacking wheel (1) such that the feed of a sheet or group of sheets into a slot (2) is completed just before the next sheet or group of sheets is fed into the next slot (2).

9. The method according to any of claims 1 to 8, **characterized in that** with synchronized feed control the stacking wheel (1) rotates at a synchronous speed *v*_{*S*} = *r*_{*N*} *l n*_{*F*}*,* where *r*_{*N*} is the nominal singling rate in sheets per minute and *n*_{*F*} the number of slots per revolution of the stacking wheel.

10. The method according to any of claims 1 to 8, **characterized in that** with synchronized feed control the stacking wheel (1) rotates at an integral multiple of the synchronous speed *v*_{*S*} = *r*_{*N*} / *n*_{*F*}*,* where *r*_{*N*} is the nominal singling rate in sheets per minute and *n*_{*F*} the number of slots per revolution of the stacking wheel.

11. The method according to any of claims 1 to 10, **characterized in that** the sheet speed is influenced in at least part (12a) of the sheet transport path in dependence on the evaluation result.

12. The method according to any of claims 1 to 11, **characterized in that** the sheet material (7) is deflected perpendicular to the direction of sheet transport by means of one or more control fingers (8) in dependence on the evaluation result directly before feed into a slot (2) of the stacking wheel (1) in order to influence the input point (15) at which the sheet material (7) is fed into the slot (2).

13. A sheet stacking apparatus, in particular spiral slot stacker, comprising:
- a stacking wheel (1) with radial slots (2) for receiving sheet material (7) in the form of individual sheets or a group of sheets (7A, 7B, 7C) and with a continuous or intermittent rotational drive,
- a transport system (5) for supplying sheet material (7) to the stacking wheel (1),
- a sheet sensor (16) for detecting the presence of sheet material (7) in the transport system at a defined distance from the stacking wheel (1) and detecting the distance (*t*_{*a*}*'*) between two consecutive sheets (7A, 7B) and/or the total length (*t*_{*L*}*'*) of overlapping sheets (7A, 7B),
- an evaluation device (18) for evaluating the sheet sensor data, and
- a control device (18) for influencing the kinematics of the stacking wheel drive in dependence on the evaluation result, each evaluation result taking account of sheet sensor data of a group of at least two sheets (7A, 7B, 7C), **characterized in that** the defined distance of the sheet sensor (16) from the stacking wheel (1) is composed of the length or width of the largest sheet to be stacked, a given distance (*t*_{*a*}) between two sheets and an additional path, and the evaluation device (18) produces the evaluation result and influences the kinematics of the stacking wheel (1) in dependence on a transport speed.

14. The sheet stacking apparatus according to claim 13, **characterized in that** the sheet sensor (16) is designed as a light barrier.

15. The sheet stacking apparatus according to either of claims 13 and 14, **characterized in that** a transport speed sensor (17) is provided.

16. The sheet stacking apparatus according to any of claims 13 to 15, **characterized in that** the sheet sensor (16) is a sheet thickness sensor.

17. The sheet stacking apparatus according to any of claims 13 to 16, **characterized in that** a proximity sensor (6) is provided between the sheet sensor (16) and the stacking wheel (1).

18. The sheet stacking apparatus according to any of claims 13 to 17, **characterized in that** the transport system (5) has at least one transport path segment (12a, 12b) whose transport speed can be influenced in dependence on the evaluation result.

19. The sheet stacking apparatus according to any of claims 13 to 18, **characterized in that** one or more control fingers (8) are provided for deflecting the sheet material (7) directly before feed into a slot (2) of the stacking wheel (1) perpendicular to the direction of sheet transport in dependence on the evaluation result.

## Revendications

1. Procédé pour contrôler l'introduction de feuilles (7), dans un dispositif d'empilage (1, 2), en particulier dans des magasins de réception (2) d'une roue à aubes (1) rotative sans fin ou discontinue, dans lequel un capteur détecte d'une manière sensorielle la présence de feuilles à une distance définie devant le dispositif d'empilage (1, 2), le capteur de feuilles détectant la distance (ta') entre deux feuilles qui se suivent (7A, 7B) et / ou la longueur totale (tL') des feuilles qui se chevauchent (7A, 7B) et effectuant une analyse et la cinématique du dispositif d'empilage (1, 2) étant influencée en fonction du résultat d'analyse, lors de l'analyse un groupe d'au moins deux feuilles (7A, 7B , 7C) parmi les feuilles (7) étant pris en compte et la cinématique du dispositif d'empilage (1, 2) étant influencée en fonction du résultat d'analyse pour ce groupe de feuilles (7A, 7B , 7C), **caractérisé en ce que**, la détection sensorielle des feuilles (7) s'effectue à une distance devant le dispositif d'empilage (1, 2), qui est composée de la longueur ou de la largeur de la plus grande feuille devant être empilée, d'une distance prédéfinie (tₐ) entre deux feuilles et d'une distance supplémentaire pour produire un résultat d'analyse en fonction d'une vitesse de transport et pour influencer la cinématique du dispositif d'empilage (1, 2).

2. Procédé selon la revendication 1, **caractérisé en ce que**, la roue à aubes (1) sera ralentie ou arrêtée ou tourne à une vitesse très faible, lorsque la distance (ta') est plus petite que une distance prédéfinie (ta) de façon à ce que les deux feuilles (7A, 7B) s'introduisent dans un magasin de réception (2) commun.

3. Procédé selon la revendication 1, **caractérisé en ce que**, la roue à aubes (1) est accélérée, lorsque la distance (ta') est plus petite que la distance prédéfinie (ta) de façon à ce que les deux feuilles (7A, 7B) s'introduisent dans des magasins de réception (2) séparés.

4. Procédé selon la revendication 1, **caractérisé en ce que**, la roue à aubes (1) est ralentie ou arrêtée ou tourne à une vitesse très faible, lorsque la longueur totale (tL') est plus grande que la longueur prédéfinie (tL) de façon à ce que toutes les feuilles (7A, 7B, 7C) du groupe de feuilles s'introduisent dans un magasin de réception (2) commun.

5. Procédé selon la revendication 1, **caractérisé en ce que**, la roue à aubes (1) est accélérée, lorsque la longueur totale (tL') est plus grande que la longueur prédéfinie (tL), de façon à ce que toutes les feuilles ou chaque feuille (7A, 7B, 7C) du groupe de feuilles s'introduisent dans des magasins de réception (2) séparés.

6. Procédé selon l'une des revendications 1 à 5, **caractérisé en ce que**, la détection sensorielle des feuilles (7) sert à la détection de l'épaisseur totale (d') des feuilles qui se chevauchent (7A, 7B).

7. Procédé selon la revendication 6, **caractérisé en ce que**, la roue à aubes (1) est ralentie ou arrêtée ou tourne à une vitesse très faible lorsque l'épaisseur totale (d') est plus grande que l'épaisseur minimale prédéfinie d, de façon à ce que les deux feuilles (7A, 7B) s'introduisent dans un magasin de réception (2) commun.

8. Procédé selon l'une des revendications 1 à 7, **caractérisé en ce que**, la vitesse des feuilles par l'influence de la vitesse de rotation de la roue à aubes (1) sera prise en compte de manière telle que l'introduction d'une feuille ou d'un groupe de feuilles dans un magasin de réception (2) s'achève précisément avant que la feuille suivante ou le groupe suivant de feuilles ne s'introduisent dans le magasin de réception (2) suivant.

9. Procédé selon l'une des revendications 1 à 8, **caractérisé en ce que**, la roue à aubes (1) tourne par un contrôle d'introduction synchronisé à une vitesse synchrone vₛ = rₙ / n_{f}, rₙ indiquant le taux individuel nominal de feuilles par minute et n_{f} indiquant le nombre de magasins de réception par rotation.

10. Procédé selon l'une des revendications 1 à 8, **caractérisé en ce que**, la roue à aubes (1) tourne par un contrôle d'introduction synchronisé avec un multiple entier de la vitesse synchrone vₛ = rₙ / n_{f}, rₙ, rₙ indiquant le taux individuel nominal de feuilles par minute et n_{f} indiquant le nombre de magasins de réception par rotation.

11. Procédé selon l'une des revendications 1 à 10, **caractérisé en ce que**, la vitesse des feuilles est influencée dans au moins une zone partielle (12a) de la distance de transport des feuilles en fonction du résultat d'analyse.

12. Procédé selon l'une des revendications 1 à 11, **caractérisé en ce que**, les feuilles (7) sont déviées perpendiculairement au sens du transport des feuilles immédiatement avant l'introduction dans un magasin de réception (5) de la roue à aubes (1) au moyen d'un ou plusieurs doigts de régulation (8) en fonction du résultat d'analyse pour déterminer le point d'alimentation (15), par lequel les feuilles (7) s'introduiront dans le magasin de réception (5).

13. Dispositif d'empilage de feuilles, en particulier dispositif d'empilage avec des magasins hélicoïdaux, comprenant :
- une roue à aubes (1) avec des magasins de réception (2) radiaux pour accueillir les feuilles (7) sous forme de feuilles individuelles ou d'un groupe de feuilles (7A, 7B, 7C) et avec un dispositif d'entraînement rotatif sans fin ou discontinu,
- un système de transport (5) pour alimenter en feuilles (7) la roue à aubes (1),
- un capteur de feuilles (16) pour détecter la présence des feuilles (7) dans le système de transport à une distance prédéfinie par rapport à la roue à aubes (1), qui détecte la distance (ta') entre deux feuilles qui se suivent (7A, 7B) et / ou la longueur totale (tL') des feuilles qui se chevauchent (7A, 7B),
- un dispositif d'analyse (18) pour analyser les données du capteur de feuilles et
- un dispositif de contrôle (18) pour influencer la cinématique du dispositif d'entraînement de la roue à aubes en fonction du résultat d'analyse, des données du capteur de feuilles d'un groupe d'au moins deux feuilles (7A, 7B, 7C) sont prises en compte dans chaque résultat d'analyse, **caractérisé en ce que**, la distance définie du capteur de feuilles (16) par rapport à la roue à aubes (1) se compose de la longueur ou de la largeur de la plus grande feuille à empiler, d'une distance prédéfinie (tₐ) entre deux feuilles et d'une distance supplémentaire, et le dispositif d'analyse (18) délivre le résultat d'analyse en fonction d'une vitesse de transport et influence la cinématique de la roue à aubes (1).

14. Dispositif d'empilage de feuilles selon la revendication 13, **caractérisé en ce que**, le capteur de feuilles (16) est configuré comme une barrière lumineuse.

15. Dispositif d'empilage de feuilles selon la revendication 13 ou 14, **caractérisé en ce que**, il est prévu un capteur (17) de vitesse de transport.

16. Dispositif d'empilage de feuilles selon l'une des revendications 13 à 15, **caractérisé en ce que**, le capteur de feuilles (16) est un capteur d'épaisseur des feuilles.

17. Dispositif d'empilage de feuilles selon l'une des revendications 13 à 16, **caractérisé en ce que**, un capteur de proximité (6) est prévu entre le capteur de feuilles (16) et la roue à aubes (1).

18. Dispositif d'empilage de feuilles selon l'une des revendications 13 à 17, **caractérisé en ce que**, le système de transport (5) possède au moins un segment de distance de transport (12a, 12b), dont la vitesse de transport peut être influencée en fonction du résultat d'analyse.

19. Dispositif d'empilage de feuilles selon l'une des revendications 13 à 18, **caractérisé en ce que**, un ou plusieurs doigts de régulation (8) sont prévus, qui dévient perpendiculairement au sens de transport de feuilles en fonction du résultat d'analyse pour les feuilles (7) immédiatement avant l'introduction dans un magasin de réception (5) de la roue à aubes (1).
